# EUROPÄISCHE PATENTSCHRIFT

(11) **EP 2 827 336 B1**
(45) Veröffentlichungstag und Bekanntmachung des Hinweises auf die Patenterteilung: **28.10.2015**
(21) Anmeldenummer: 13176522.4
(22) Anmeldetag: 15.07.2013
(51) Int. Cl.: G21F 5/005, G21F 5/02

(54) **Transport- und/oder Lagerbehälter**
Transport and/or storage container
Récipient de transport et/ou de stockage

(43) Veröffentlichungstag der Anmeldung: 21.01.2015
(73) Patentinhaber: GNS Gesellschaft für Nuklear-Service mbH, 45127 Essen (DE)
(72) Erfinder: Hüggenberg, Roland, Bochum, 44795 (DE); Bettermann, Linus, Dr., Düsseldorf, 40227 (DE); Kustosz, Margarete, Reken, 48734 (DE)
(74) Vertreter: Rohmann, Michael

(56) Entgegenhaltungen:
- GB-A- 1 250 852
- US-A- 3 466 662
- US-A- 4 783 309
- US-A1- 2009 114 856

## Beschreibung

Die Erfindung betriff einen Transport- und/oder Lagerbehälter zur Aufnahme von radioaktiven Komponenten, insbesondere von radioaktiven Abfällen, - mit Behälterboden, Behältermantel und Behälterdeckel, wobei behälterinnenseitig ein γ-Abschirmungsmantel angeordnet ist. Die radioaktiven Komponenten bzw. radioaktiven Abfällen werden in einem Behälterinnenraum des Behälters aufgenommen, welcher Behälterinnenraum von dem Behälterboden, dem Behältermantel und dem Behälterdeckel des Behälters umgeben wird.

Transport- und/oder Lagerbehälter der vorstehend genannten Art sind aus der Praxis in unterschiedlichen Ausführungsformen bekannt. Der behälterinnenseitig vorgesehene γ-Abschirmungsmantel dieser Behälter besteht in der Regel aus Blei bzw. im Wesentlichen aus Blei. Bei hohen Außentemperaturen - beispielsweise bei einem äußeren Feuer als Störfall - ist es möglich, dass größere Wärmemengen durch die Behälterwandungen ins Behälterinnere übertragen werden. Dadurch kann der Behälterinnenraum und das darin erhaltene Behälterinventar unzulässig hohen Temperaturen ausgesetzt werden. Vor allem kann bei diesen hohen Temperaturen im Extremfall auch der γ-Abschirmungsmantel aus Blei schmelzen. Dann ist eine effektive Abschirmung im Hinblick auf die aufgenommenen radioaktiven Komponenten bzw. radioaktiven Abfallkomponenten nicht mehr gegeben.

Ein Transport- und/oder Lagerbehälter der eingangs genannten Art ist aus US 2009/0114856 A1 bekannt. Hier ist eine äußere Behältermantelkomponente und eine innere Behältermantelkomponente beschrieben, wobei zwischen den beiden Behältermantelkomponenten ein γ-Abschirmungsmantel angeordnet ist. Auch bei diesem bekannten Behälter können die vorstehend geschilderten Probleme nicht ausgeschlossen werden.

Demgegenüber liegt der Erfindung das technische Problem zugrunde, einen Transport- und/oder Lagerbehälter der eingangs genannten Art anzugeben, bei dem die geschilderten Nachteile vermieden werden können und bei dem der Behälterinnenraum bzw. das darin aufgenommene Behälterinventar vor hohen Temperaturen bzw. vor unzulässig hohen Temperaturen geschützt werden kann. Dieser Schutz soll insbesondere bei einem Störfall von Außentemperaturen von 800°C über einen Zeitraum von mindestens einer Stunde gewährleistet bleiben.

Zur Lösung des technischen Problems lehrt die Erfindung einen Transport- und/oder Lagerbehälter zur Aufnahme von radioaktiven Komponenten, insbesondere von radioaktiven Abfällen, - mit Behälterboden, Behältermantel und Behälterdeckel, wobei behälterinnenseitig ein γ-Abschirmungsmantel angeordnet ist, welcher γ-Abschirmungsmantel bevorzugt aus Blei bzw. im Wesentlichen aus Blei besteht, wobei der γ-Abschirmungsmantel mit Abstand zu den Wandungen des Behälters und insbesondere mit Abstand zu dem Behältermantel angeordnet ist und wobei zumindest zwischen Behältermantel und γ-Abschirmungsmantel zumindest eine thermische Isolierungsschicht angeordnet ist, wobei die thermische Isolierungsschicht mit der Maßgabe ausgelegt ist, dass eine Wärmeübertragung von der Außenseite des Behälters zur Behälterinnenseite zumindest insoweit reduziert wird, dass ein Schmelzen und/oder eine Zersetzung des γ-Abschirmungsmantel bzw. des Materials des γ-Abschirmungsmantels vermieden wird bzw. nicht stattfindet und wobei die thermische Isolierungsschicht mit der Maßgabe eingerichtet ist, dass die Isolierungsschicht einen Wärmedurchgangskoeffizienten von λ/*d* = 15 bis 25 W/m²K, vorzugsweise von λ/*d* = 20 W/m²K bzw. von etwa λ/*d* = 20 W/m²K aufweist. - Zur Lösung des technischen Problems lehrt die Erfindung weiter auch einen Transport- und/oder Lagerbehälter nach Patentanspruch 2.

Statt Transport- und/oder Lagerbehälter wird hier und nachfolgend auch verkürzt der Begriff Behälter benutzt. Es liegt im Rahmen der Erfindung, dass in dem erfindungsgemäßen Behälter radioaktive Komponenten bzw. radioaktive Abfälle transportiert und/oder gelagert werden. Die radioaktiven Komponenten bzw. Abfälle werden hier auch als Behälterinventar bzw. als Inventar des Behälters bezeichnet. Behälterboden, Behältermantel und Behälterdeckel des erfindungsgemäßen Behälters werden hier und nachfolgend auch mit dem Begriff Behälterkomponenten gekennzeichnet. Zweckmäßigerweise ist der Behälter zylinderförmig ausgebildet und vorzugsweise bestehen die Behälterkomponenten aus einem metallischen Material bzw. im Wesentlichen aus einem metallischen Material.

Erfindungsgemäß soll insbesondere im Störfall mit hohen Außentemperaturen ein möglichst geringer Wärmeübergang von der Behälteraußenseite zur Behälterinnenseite stattfinden. Der Wärmetransport von außen nach innen soll also deutlich reduziert werden. Dazu wird erfindungsgemäß eine innenliegende thermische Isolierungsschicht realisiert, die bevorzugt am Behältermantel und am Behälterboden, angeordnet ist.

Es liegt im Rahmen der Erfindung, dass als Behälterdeckel eine Deckelanordnung mit zumindest einem inneren Deckel und zumindest einem äußeren Deckel vorgesehen ist. Fernerhin liegt es im Rahmen der Erfindung, dass der Behältermantel und/oder der Behälterboden eine Dicke von 100 bis 200 mm, vorzugsweise von 130 bis 190 mm und bevorzugt eine Dicke von 140 bis 180 mm aufweist/aufweisen. Empfohlenermaßen weist der γ-Abschirmungsmantel bzw. der zur γ-Abschirmung vorgesehene Bleimantel maximal eine Dicke von 90 bis 150 mm, bevorzugt von 100 bis 140 mm und besonders bevorzugt von 110 bis 130 mm auf. Die Dicke des γ-Abschirmungsmantels mag beispielsweise 120 mm bzw. in etwa 120 mm betragen.

Es liegt im Rahmen der Erfindung, dass in dem Behälter bzw. in dem Behälterinnenraum des Behälters nicht-wärmeentwickelnde radioaktive Komponenten bzw. Abfälle aufgenommen sind. Es liegt weiterhin im Rahmen der Erfindung, dass keine Brennelemente bzw. abgebrannten Brennelemente im Behälter bzw. im Behälterinnenraum aufgenommen sind.

Nach besonders empfohlener Ausführungsform der Erfindung ist die thermische Isolierungsschicht mit der Maßgabe ausgelegt, dass bei einer Außentemperatur von 700°C bis 900°C, insbesondere bei einer Außentemperatur von 800°C bzw. etwa 800°C kein Schmelzen bzw. keine Zersetzung des γ-Abschirmungsmantels bzw. des Materials des γ-Abschirmungsmantels stattfindet. Die thermische Isolierungsschicht ist vor allem mit der Maßgabe ausgelegt, dass bei einem Störfall - vor allem bei einem ausgebrochenen Feuer - bei einer über einen Zeitraum von mindestens eine Stunde einwirkenden Temperatur von 800°C bzw. etwa 800°C kein Schmelzen bzw. keine Zersetzung des γ-Abschirmungsmantels stattfindet. Die erfindungsgemäßen Maßnahmen werden insbesondere mit der Maßgabe realisiert, dass ein kritischer Druck von 15 bar bzw. etwa 15 bar im Behälterinneren nicht überschritten wird. Es liegt weiterhin im Rahmen der Erfindung, dass die Temperatur im Behälterinnenraum unter bzw. möglichst deutlich unter dem Schmelzpunkt von Blei bleibt, nämlich unter bzw. deutlich unter 327,5°C.

Nach einer Ausführungsform der Erfindung ist die thermische Isolierungsschicht mit der Maßgabe eingerichtet, dass Wärmedurchgangskoeffizient von der Behälteraußenseite zur Behälterinnenseite λ/*d* = 15 bis 25 W/m²K beträgt. d ist dabei die Dicke bzw. die radiale Dicke der Isolierschicht.

Es liegt im Rahmen der Erfindung, dass die erfindungsgemäße thermische Isolierungsschicht zwischen allen Behälterkomponenten und dem γ-Abschirmungsmantel angeordnet ist. Vorzugsweise ist die thermische Isolierungsschicht zumindest zwischen Behältermantel und γ-Abschirmungsmantel und zwischen Behälterboden und γ-Abschirmungsmantel angeordnet. Dann gelten die zur Isolierung am Behältermantel genannten Merkmale und Maßnahmen zweckmäßigerweise auch für die Isolierung an den übrigen Behälterkomponenten. - Der γ-Abschirmungsmantel schließt im Übrigen bevorzugt den Innenraum zur Aufnahme der radioaktiven Komponenten bzw. zur Aufnahme der radioaktiven Abfälle vollständig ein bzw. quasi vollständig ein.

Gemäß einer Ausführungsform der Erfindung beträgt die Dicke bzw. die radiale Dicke der thermischen Isolierungsschicht weniger als 50 mm, bevorzugt weniger als 45 mm, sehr bevorzugt weniger als 40 mm und besonders bevorzugt weniger als 35 mm. Die Dicke bzw. die radiale Dicke der thermischen Isolierungsschicht entspricht vorzugsweise dem Abstand bzw. dem radialen Abstand zwischen den Behälterkomponenten und dem γ-Abschirmungsmantel. Zweckmäßigerweise beträgt die Dicke bzw. die radiale Dicke der thermischen Isolierungsschicht mindestens 4 mm, bevorzugt mindestens 5 mm und besonders bevorzugt mindestens 6 mm.

Es wurde bereits oben darauf hingewiesen, dass mit dem Begriff Behälterkomponenten der Behältermantel, der Behälterboden und der Behälterdeckel gemeint sind. Es empfiehlt sich, dass zwischen den Behälterkomponenten und dem γ-Abschirmungsmantel bzw. zwischen dem Behältermantel und/oder zwischen dem Behälterboden und/oder zwischen dem Behälterdeckel und dem γ-Abschirmungsmantel eine Mehrzahl von dem Abstand zwischen Behälterkomponente und γ-Abschirmungsmantel gewährleistenden Abstandshaltern angeordnet ist. Zweckmäßigerweise ist im Abstandsspalt zwischen der Behälterkomponente bzw. zwischen den Behälterkomponenten und dem γ-Abschirmungsmantel in den Bereichen zwischen den Abstandshaltern zumindest ein thermisches Isolierungsmaterial und/oder zumindest ein thermischer Isolierungsraum angeordnet. Die Begriffe thermisches Isolierungsmaterial und thermischer Isolierungsraum werden weiter unten erläutert. Es liegt im Rahmen der Erfindung, dass zwischen dem Behältermantel und dem γ-Abschirmungsmantel und/oder zwischen dem Behälterboden und dem γ-Abschirmungsmantel und/oder zwischen dem Behälterdeckel bzw. der Behälterdeckelanordnung und dem γ-Abschirmungsmantel jeweils eine Mehrzahl bzw. eine Vielzahl von Abstandshaltern vorgesehen sind. Zweckmäßigerweise sind die Abstandshalter dabei über den Abstandsspalt zwischen der Behälterkomponente und dem γ-Abschirmungsmantel verteilt angeordnet, bevorzugt gleichmäßig verteilt angeordnet.

Es liegt im Rahmen der Erfindung, dass die Abstandshalter an zumindest ein flächiges Abstandselement angeschlossen sind und dass die Abstandshalter aus diesem flächigen Abstandselement vorkragen, vorzugsweise in Richtung des γ-Abschirmungsmantels vorkragen und bevorzugt an dem γ-Abschirmungsmantel anliegen. Es liegt weiterhin im Rahmen der Erfindung, dass die Abstandshalter Bestandteile des flächigen Abstandselementes sind und zweckmäßigerweise aus dem gleichen Material wie das flächige Abstandselement bestehen bzw. im Wesentlichen aus dem gleichen Material wie das flächige Abstandselement bestehen. Eine Ausführungsvariante der Erfindung ist dadurch gekennzeichnet, dass zur Realisierung des Abstandes zwischen der Behälterkomponente bzw. zwischen den Behälterkomponenten und dem γ-Abschirmungsmantel eine Mehrzahl von flächigen Abstandselementen bzw. eine Mehrzahl von aneinander angrenzenden bzw. anschließenden flächigen Abstandselementen eingesetzt wird. So kann sich beispielsweise ein flächiges Abstandselement über die Hälfte des Abstandsraumes zwischen Behältermantel und γ-Abschirmungsmantel erstrecken und ein zweites flächiges Abstandselement über die zweite Hälfte des Abstandsraumes zwischen dem Behältermantel und dem γ-Abschirmungsmantel erstrecken.

Eine besonders bevorzugte Ausführungsform der Erfindung ist dadurch gekennzeichnet, dass das flächige Abstandselement zumindest bereichsweise an der Innenseite bzw. an der Innenoberfläche zumindest einer Behälterkomponente (Behältermantel und/oder Behälterboden und/oder Behälterdeckel) anliegt bzw. flächig anliegt. Fernerhin liegt es im Rahmen der Erfindung, dass die Abstandshalter aus dem flächigen Abstandselement bzw. aus den flächigen Abstandselementen in Richtung γ-Abschirmungsmantel vorkragen und vorzugsweise an dem γ-Abschirmungsmantel anliegen.

Empfohlenermaßen handelt es sich bei dem flächigen Abstandselement um ein Abstandsblech bzw. Metallblech und bevorzugt sind die Abstandshalter aus diesem Abstandsblech bzw. Metallblech ausgestanzt bzw. ausgebogen. Bei dem Metallblech handelt es sich vorzugsweise um ein Metallblech aus Edelstahl bzw. aus rostfreiem Edelstahl. Es liegt im Rahmen der Erfindung, dass die Abstandshalter als Profilierungen des Abstandsbleches bzw. Metallbleches ausgebildet sind. Vorzugsweise handelt es sich bei den Abstandshaltern um ausgestanzte Noppen. Nach einer empfohlenen Ausführungsform der Erfindung sind die Abstandshalter bzw. Noppen pyramidenförmig oder pyramidenstumpfförmig ausgebildet. Gemäß einer Ausführungsvariante der Erfindung sind die Abstandshalter bzw. Noppen in zumindest einer Ausbildung aus der Gruppe "prismaförmig, kegelförmig, halbkugelförmig, kugelabschnittsförmig, zylinderförmig, quaderförmig, linsenförmig" realisiert. Grundsätzlich können die Abstandshalter auch in Form von Wellen ausgeführt sein und das Abstandsblech bzw. Metallblech ist dann bevorzugt als Wellblech ausgebildet. Es liegt im Rahmen der Erfindung, dass die Dicke des Abstandsbleches bzw. Metallbleches möglichst gering gewählt wird. Die Dicke des Abstandsbleches bzw. Metallbleches beträgt nach bevorzugter Ausführungsform der Erfindung 0,3 bis 2,5 mm, bevorzugt 0,4 bis 1,5 mm. Wie oben bereits angedeutet, kann nach einer bewährten Ausführungsform der Erfindung auch eine Mehrzahl von Abstandsblechen bzw. Metallblechen aneinander angrenzen bzw. nebeneinander angeordnet sein.

Eine empfohlene Ausführungsform der Erfindung ist dadurch gekennzeichnet, dass die Abstandshalter - insbesondere mit ihren Abstandshalterspitzen bzw. mit ihren Abstandshaltermaxima - an dem γ-Abschirmungsmantel anliegen. Vorzugsweise beträgt das Verhältnis der gesamten Abstützfläche der Abstandshalter zur übrigen Fläche des flächigen Abstandselementes bzw. der flächigen Abstandselemente maximal 1:10, bevorzugt maximal 0,5:10 und besonders bevorzugt maximal 0,25:10. Die einzelnen Abstützflächen der Abstandshalter werden dabei zu der gesamten Abstützfläche der Abstandshalter addiert. Es liegt im Rahmen der Erfindung, dass die vorstehend angegebenen bevorzugten Flächenverhältnisse auch separat für das zumindest eine zwischen dem Behältermantel und dem γ-Abschirmungsmantel angeordnete Abstandselement und/oder für das zumindest eine zwischen dem Behälterboden und dem γ-Abschirmungsmantel angeordnete Abstandselement und/oder für das zumindest eine zwischen Behälterdeckel und γ-Abschirmungsmantel angeordnete Abstandselement gelten.

Es wurde weiter oben darauf hingewiesen, dass zwischen den Abstandshaltern und im Bereich zwischen der jeweiligen Behälterkomponente bzw. zwischen den Behälterkomponenten und dem γ-Abschirmungsmantel zumindest ein thermischer Isolierungsraum und/oder zumindest ein thermisches Isolierungsmaterial angeordnet ist. Vorzugsweise besteht das thermische Isolierungsmaterial zwischen den Abstandshaltern - und zwischen den Behälterkomponenten und dem γ-Abschirmungsmantel - aus einem Gas bzw. im Wesentlichen aus einem Gas und vorzugsweise aus Luft bzw. im Wesentlichen aus Luft. Grundsätzlich könnte in den Bereichen zwischen den Abstandshaltern auch ein Vakuum bzw. quasi ein Vakuum als thermischer Isolierungsraum angeordnet sein.

Nach einer alternativen Ausführungsform der Erfindung besteht die thermische Isolierungsschicht zwischen einer Behälterkomponente bzw. zwischen den Behälterkomponenten und dem γ-Abschirmungsmantel aus einem festen thermischen Isolierungsmaterial, das bevorzugt zumindest 50% des Volumens zwischen der Behälterkomponente bzw. zwischen den Behälterkomponenten und dem γ-Abschirmungsmantel ausfüllt. Gemäß einer besonders empfohlenen Ausführungsvariante der Erfindung besteht das thermische Isolierungsmaterial zwischen der Behälterkomponente bzw. zwischen den Behälterkomponenten und dem γ-Abschirmungsmantel aus zumindest einem Fasermaterial bzw. im Wesentlichen aus zumindest einem Fasermaterial. Grundsätzlich könnte dieses thermische Isolierungsmaterial bzw. das Fasermaterial auch mit den oben beschriebenen flächigen Abstandselementen bzw. Abstandsblechen kombiniert werden. Es liegt im Rahmen der Erfindung, dass zwischen den Fasern des Fasermaterials gasgefüllte bzw. luftgefüllte Zwischenräume bzw. Lücken vorhanden sind. Nach einer bewährten Ausführungsvariante der Erfindung besteht das thermische Isolierungsmaterial aus Faserzementplatten oder dergleichen Material bzw. im Wesentlichen aus Faserzementplatten oder dergleichen Material. Das thermische Isolierungsmaterial könnte auch aus Glasfasern, Naturfasern oder dergleichen bestehen. Bei dieser alternativen Ausführungsform der Erfindung weist das Fasermaterial bzw. weisen die Faserzementplatten eine Wärmeleitfähigkeit von 0,3 bis 0,5 W/mK, bevorzugt von 0,35 bis 0,45 W/mK und besonders bevorzugt von 0,4 W/mK bzw. von etwa 0,4 W/mK auf. Zweckmäßigerweise beträgt die Dichte des thermischen Isolierungsmaterials bzw. die Dichte des Fasermaterials/der Faserzementplatten 1200 bis 2000 kg/m³ und bevorzugt 1400 bis 1800 kg/m³.

Der Erfindung liegt die Erkenntnis zugrunde, dass mit dem erfindungsgemäßen Transport - und/oder Lagerbehälter bzw. mit den erfindungsgemäßen Isolierungsmaßnahmen der Wärmeübergang von der Behälteraußenseite zur Behälterinnenseite bzw. zum Behälterinnenraum hin deutlich vermindert werden kann. Insbesondere bei einem Störfall, wie einem äußeren Feuer oder dergleichen kann durch die erfindungsgemäßen Maßnahmen die Temperatur an der Behälterinnenseite bzw. im Behälterinnenraum auf einen bestimmten unbedenklichen Grenzwert reduziert werden. Damit können das Behälterinventar und/oder die Behältereinbauten vor unzulässig hohen Temperaturen geschützt werden. Insbesondere kann im Rahmen der Erfindung vermieden werden, dass ein aus Blei bestehender γ-Abschirmungsmantel aufgrund hoher Außentemperaturen schmilzt und somit in nachteilhafterweise die Abschirmung nicht mehr gewährleistet ist. Hervorzuheben ist auch, dass die erfindungsgemäße Isolierung bzw. thermische Isolierung mit relativ einfachen, wenig aufwendigen und kostengünstigen Maßnahmen realisiert werden kann. Die erfindungsgemäß verwirklichte thermische Isolierungsschicht kann gleichzeitig auch als Stützkonstruktion zwischen Behälterkomponenten und γ-Abschirmungsmantel dienen.

Nachfolgend wird die Erfindung anhand einer lediglich ein Ausführungsbeispiel darstellenden Zeichnung näher erläutert. Es zeigen in schematischer Darstellung:
- Fig. 1: einen Schnitt durch einen erfindungsgemäßen Transport- und/oder Lagerbehälter und
- Fig. 2: eine perspektivische Ansicht eines zwischen den Behälterkomponenten und dem γ-Abschirmungsmantel angeordneten erfindungsgemäßen Abstandsbleches bzw. Metallbleches.

Die Figuren zeigen einen erfindungsgemäßen Transport- und/oder Lagerbehälter zur Aufnahme von nicht dargestellten radioaktiven Komponenten, insbesondere von radioaktiven Abfällen. Der Behälter weist einen Behälterboden 1, einen Behältermantel 2 sowie eine Behälterdeckelanordnung mit einem inneren Behälterdeckel 3 sowie mit einem äußeren Behälterdeckel 4 auf. Behälterboden 1, Behältermantel 2 und die Behälterdeckel 3, 4 sind zweckmäßigerweise und im Ausführungsbeispiel aus metallischem Material gefertigt. Behälterinnenseitig ist ein γ-Abschirmungsmantel 5 angeordnet, der in bekannter Weise zur Abschirmung von γ-Strahlen aus dem Behälterinneren dient. Vorzugsweise und im Ausführungsbeispiel weist der γ-Abschirmungsmantel 5 eine Bodenkomponente 6, eine Mantelkomponente 7 sowie eine Deckelkomponente 8 auf. Der γ-Abschirmungsmantel bzw. die Bodenkomponente 6, die Mantelkomponente 7 und die Deckelkomponente 8 des γ-Abschirmungsmantels 5 schließen den Behälterinnenraum 9 ein, in dem die radioaktiven Komponenten, insbesondere die radioaktiven Abfällen aufgenommen sind. Die Komponenten bzw. Außenkomponenten des Behälters, d. h. der Behälterboden 1, der Behältermantel 2 und die Deckelanordnung 3, 4 werden auch kurz als Behälterkomponenten bezeichnet.

Erfindungsgemäß ist der γ-Abschirmungsmantel 5 mit Abstand zu den Behälterkomponenten 1, 2 und 3 angeordnet, so dass sich zwischen γ-Abschirmungsmantel 5 und den Behälterkomponenten 1, 2, 3 ein Abstandsspalt 10 befindet. In dem Abstandsspalt 10 zwischen γ-Abschirmungsmantel 5 und Behälterboden 1 einerseits und Behältermantel 2 andererseits ist bevorzugt und im Ausführungsbeispiel nach Fig. 1 eine erfindungsgemäße thermische Isolierungsschicht 11 angeordnet. Diese thermische Isolierungsschicht 11 ist mit der Maßgabe ausgelegt, dass eine Wärmeübertragung von der Außenseite des Behälters zur Behälterinnenseite zumindest insoweit reduziert wird, dass ein Schmelzen des γ-Abschirmungsmantels 5 aus Blei vermieden wird. Erfindungsgemäß soll also ein möglichst geringer Wärmeübergang von der Behälteraußenseite zur Behälterinnenseite bzw. zum Behälterinnenraum 9 stattfinden. Der Behältermantel 2 und der Behälterboden 1 mögen im Ausführungsbeispiel eine Dicke von 160 mm aufweisen. Die Dicke des γ-Abschirmungsmantels 5 aus Blei beträgt im Ausführungsbeispiel 120 mm.

Vorzugsweise und im Ausführungsbeispiel ist die thermische Isolierungsschicht 11 mit der Maßgabe ausgelegt, dass in einem Störfall bei Einwirkung einer Außentemperatur von 800°C bzw. von etwa 800°C über einen Zeitraum von zumindest einer Stunde kein Schmelzen des γ-Abschirmungsmantels 5 aus Blei stattfindet. Dabei ist der Schmelzpunkt des Bleis bei Normalbedingungen in Höhe von 327,5°C zu berücksichtigen.

Empfohlenermaßen und im Ausführungsbeispiel beträgt der Abstand a zwischen den Behälterkomponenten 1 und 2 und dem γ-Abschirmungsmantel 5 weniger als 40 mm und bevorzugt deutlich weniger als 40 mm. Im Ausführungsbeispiel mag der Abstand a 20 mm betragen. Bevorzugt und im Ausführungsbeispiel beträgt dieser Abstand a zwischen den Behälterkomponenten 1, 2, 3 und dem γ-Abschirmungsmantel 5 mindestens 3 mm, bevorzugt mindestens 5 mm.

Nach bewährter Ausführungsform und im Ausführungsbeispiel ist zwischen den Behälterkomponenten 1, 2, 3 und dem γ-Abschirmungsmantel 5 eine Mehrzahl von den Abstand a gewährleistenden Abstandshaltern 12 angeordnet. Die Abstandshalter 12 sind bevorzugt und im Ausführungsbeispiel Bestandteil eines flächigen Abstandselementes in Form eines Metallbleches 13 aus Edelstahl. Dabei sind die Abstandshalter 12 vorzugsweise und im Ausführungsbeispiel in Form von Noppen aus dem Metallblech 13 ausgestanzt. Hierzu ist insbesondere auf die Fig. 2 zu verweisen. Bevorzugt und im Ausführungsbeispiel liegt das Metallblech 13 an der Innenseite bzw. Innenoberfläche der Behälterkomponenten 1 und 2 an und die Abstandshalter 12 bzw. Noppen kragen aus dem Metallblech 13 in Richtung des γ-Abschirmungsbehälters 5 vor und liegen mit ihren Spitzen an dem γ-Abschirmungsmantel 5 an (Fig. 1). In den Bereichen zwischen den Abstandshaltern 12 bzw. Noppen befinden sich zur thermischen Isolierung bevorzugt und im Ausführungsbeispiel luftgefüllte Zwischenräume. Hier ist also Luft als thermisches Isolierungsmaterial zwischen den Abstandshaltern 12 angeordnet.

Bevorzugt können in in den Figuren nicht näher dargestellter Weise eine Mehrzahl von flächigen Abstandselementen bzw. Metallblechen 13 kombiniert werden bzw. aneinander anschließen. So können beispielsweise in dem Abstandsspalt 10 zwischen dem Behältermantel 2 und dem γ-Abschirmungsmantel 5 bei zylinderförmiger Ausbildung des Behälters zwei im Querschnitt halbkreisförmig ausgebildete Metallbleche 13 kombiniert werden. Auch zwischen Behälterboden 1 und γ-Abschirmungsmantel 5 können separate Metallbleche 13 bzw. zumindest ein separates Metallblech 13 vorgesehen werden. - In der Fig. 1 ist erkennbar, dass die pyramidenförmigen Abstandshalter 12 mit ihren Pyramidenspitzen an dem γ-Abschirmungsmantel 5 anliegen bzw. sich an dem γ-Abschirmungsmantel 5 abstützen. Die gesamte Abstützfläche dieser Abstandshalter 12 ist gering gegenüber der übrigen Fläche des Metallbleches 3. Bevorzugt und im Ausführungsbeispiel beträgt die übrige Fläche des Metallbleches 13 im Vergleich zu der gesamten Abstützfläche zumindest das zehnfache, vorzugsweise zumindest das zwanzigfache.

## Patentansprüche

1. Transport- und/oder Lagerbehälter zur Aufnahme von radioaktiven Komponenten, insbesondere von radioaktiven Abfällen, - mit Behälterboden (1) Behältermantel (2) und Behälterdeckel (3, 4), wobei behälterinnenseitig ein γ-Abschirmungsmantel (5) angeordnet ist, welcher γ-Abschirmungsmantel (5) bevorzugt aus Blei bzw. im Wesentlichen aus Blei besteht, wobei der γ-Abschirmungsmantel (5) mit Abstand zumindest zu dem Behältermantel (2) angeordnet ist und wobei zumindest zwischen Behältermantel (2) und γ-Abschirmungsmantel (5) zumindest eine thermische Isolierungsschicht (11) angeordnet ist, wobei die thermische Isolierungsschicht (11) mit der Maßgabe ausgelegt ist, dass ein Wärmeübergang von der Außenseite des Behälters zur Behälterinnenseite zumindest insoweit reduziert wird, dass ein Schmelzen und/oder eine Zersetzung des γ-Abschirmungsmantels (5) bzw. des Materials des γ-Abschirmungsmantels (5) vermieden wird und wobei die thermische Isolierungsschicht (11) mit der Maßgabe eingerichtet ist, dass die Isolierungsschicht (11) einen Wärmedurchgangskoeffizienten von λ/d = 15 bis 25 W/m²K, vorzugsweise von λ/d = 20 W/m²K bzw. von etwa λ/d = 20 W/m²K aufweist.

2. Transport- und/oder Lagerbehälter zur Aufnahme von radioaktiven Komponenten, insbesondere von radioaktiven Abfällen, - mit Behälterboden (1) Behältermantel (2) und Behälterdeckel (3, 4), wobei behälterinnenseitig ein γ-Abschirmungsmantel (5) angeordnet ist, welcher γ-Abschirmungsmantel (5) bevorzugt aus Blei bzw. im Wesentlichen aus Blei besteht, wobei der γ-Abschirmungsmantel (5) mit Abstand zumindest zu dem Behältermantel (2) angeordnet ist und wobei zumindest zwischen Behältermantel (2) und γ-Abschirmungsmantel (5) zumindest eine thermische Isolierungsschicht (11) angeordnet ist, wobei die thermische Isolierungsschicht (11) mit der Maßgabe ausgelegt ist, dass ein Wärmeübergang von der Außenseite des Behälters zur Behälterinnenseite zumindest insoweit reduziert wird, dass ein Schmelzen und/oder eine Zersetzung des γ-Abschirmungsmantels (5) bzw. des Materials des γ-Abschirmungsmantels (5) vermieden wird und wobei die Dicke bzw. die radiale Dicke der thermischen Isolierungsschicht (11) weniger als 50 mm, bevorzugt weniger als 45 mm und besonders bevorzugt weniger als 40 mm beträgt.

3. Transport- und/oder Lagerbehälter nach einem der Ansprüche 1 oder 2, wobei die thermische Isolierungsschicht (11) mit der Maßgabe ausgelegt ist, dass bei einer Außentemperatur von 700°C bis 900°C, insbesondere bei einer Außentemperatur von 800°C bzw. etwa 800°C kein Schmelzen bzw. keine Zersetzung des γ-Abschirmungsmantels (5) bzw. des Materials des γ-Abschirmungsmantels (5) stattfindet.

4. Transport- und/oder Lagerbehälter nach einem der Ansprüche 1 bis 3, wobei die thermische Isolierungsschicht (11) zwischen Behälterboden (1) und γ-Abschirmungsmantel (5) und/oder zwischen Behälterdeckel (3) und γ-Abschirmungsmantel (5) angeordnet ist.

5. Transport- und/oder Lagerbehälter nach einem der Ansprüche 1 bis 4, wobei zwischen dem Behältermantel (2) und/oder zwischen dem Behälterboden (1) und/oder zwischen dem Behälterdeckel (3) und dem γ-Abschirmungsmantel (5) eine Mehrzahl von den Abstand a zwischen der Behälterkomponente (1, 2, 3) bzw. den Behälterkomponenten (1, 2, 3) und dem γ-Abschirmungsmantel (5) gewährleistenden Abstandshaltern (12) angeordnet ist und wobei in den Bereichen zwischen den Abstandshaltern (12) zumindest ein thermischer Isolierungsraum und/oder zumindest ein thermisches Isolierungsmaterial angeordnet ist.

6. Transport- und/oder Lagerbehälter nach Anspruch 5, wobei die Abstandshalter (12) an zumindest ein flächiges Abstandselement angeschlossen sind und aus dem flächigen Abstandselement vorkragen, insbesondere in Richtung des γ-Abschirmungsmantels (5) vorkragen und vorzugsweise an dem γ-Abschirmungsmantel (5) anliegen.

7. Transport- und/oder Lagerbehälter nach einem der Ansprüche 5 oder 6, wobei das flächige Abstandselement zumindest bereichsweise an der Innenseite bzw. Innenoberfläche zumindest einer Behälterkomponente (Behältermantel (2) und/oder Behälterboden (1) und/oder Behälterdeckel (3)) anliegt und wobei die Abstandshalter (12) aus dem flächigen Abstandselement in Richtung γ-Abschirmungsmantel (5) vorkragen und vorzugsweise an dem γ-Abschirmungsmantel (5) anliegen.

8. Transport- und/oder Lagerbehälter nach einem der Ansprüche 6 oder 7, wobei das flächige Abstandselement ein Abstandsblech bzw. Metallblech (13) ist und wobei die Abstandshalter (12) aus dem Metallblech (13) ausgestanzt bzw. ausgebogen sind.

9. Transport- und/oder Lagerbehälter nach einem der Ansprüche 6 bis 8, wobei die Abstandshalter (12) - insbesondere mit Abstandshalterspitzen bzw. mit Abstandshaltermaxima - an dem γ-Abschirmungsmantel (5) anliegen und wobei das Verhältnis der gesamten Abstützfläche der Abstandshalter (12) zur übrigen Fläche des flächigen Abstandselementes maximal 1:10, bevorzugt maximal 0,5:10 und besonders bevorzugt maximal 0,25:10 beträgt.

10. Transport- und/oder Lagerbehälter nach einem der Ansprüche 5 bis 9, wobei das thermische Isolierungsmaterial zwischen den Abstandshaltern (12) aus einem Gas bzw. im Wesentlichen aus einem Gas und vorzugsweise aus Luft bzw. im Wesentlichen aus Luft besteht.

11. Transport- und/oder Lagerbehälter nach einem der Ansprüche 1 bis 10, wobei das thermische Isolierungsmaterial zwischen den Behältermantel (2) und dem γ-Abschirmungsmantel (5) bzw. zwischen den Behälterkomponenten (1, 2, 3) und dem γ-Abschirmungsmantel (5) aus zumindest einem Fasermaterial besteht bzw. im Wesentlichen aus zumindest einem Fasermaterial besteht.

12. Transport- und/oder Lagerbehälter nach Anspruch 11, wobei das thermische Isolierungsmaterial aus Faserzementplatten oder dergleichen Material bzw. im Wesentlichen aus Faserzementplatten oder dergleichen Material besteht.

13. Transport- und/oder Lagerbehälter nach einem der Ansprüche 11 oder 12, wobei das Fasermaterial bzw. die Faserzementplatten eine Wärmeleitfähigkeit von 0,3 bis 0,5 W/mK und/oder eine Dichte von 1400 bis 1800 kg/m³ aufweist / aufweisen.

## Claims

1. A transport and/or storage container for accommodating radioactive components, particularly radioactive wastes, with a container base (1), container jacket (2) and container lid (3, 4), wherein a γ-shielding jacket (5) is arranged on the inside of the container, which γ-shielding jacket (5) preferably consists of lead or essentially consists of lead, wherein the γ-shielding jacket (5) is arranged at a distance at least from the container jacket (2) and wherein at least one thermal insulation layer (11) is arranged at least between container jacket (2) and γ-shielding jacket (5), wherein the thermal insulation layer (11) is designed with the stipulation that heat transfer from the outside of the container to the container inside is at least reduced to the extent that melting and/or decomposition of the γ-shielding jacket (5) or the material of the γ-shielding jacket (5) is prevented and wherein the thermal insulation layer (11) is set up with the stipulation that the insulation layer (11) has a heat-transfer coefficient of λ/*d* = 15 to 25 W/m²K, preferably of λ/*d* = 20 W/m²K or of approximately λ/*d* = 20 W/m²K.

2. A transport and/or storage container for accommodating radioactive components, particularly radioactive wastes, with a container base (1), container jacket (2) and container lid (3, 4), wherein a γ-shielding jacket (5) is arranged on the inside of the container, which γ-shielding jacket (5) preferably consists of lead or essentially consists of lead, wherein the γ-shielding jacket (5) is arranged at a distance at least from the container jacket (2) and wherein at least one thermal insulation layer (11) is arranged at least between container jacket (2) and γ-shielding jacket (5), wherein the thermal insulation layer (11) is designed with the stipulation that heat transfer from the outside of the container to the container inside is at least reduced to the extent that melting and/or decomposition of the γ-shielding jacket (5) or the material of the γ-shielding jacket (5) is prevented and wherein the thickness or the radial thickness of the thermal insulation layer (11) is less than 50 mm, preferably less than 45 mm and particularly preferably less than 40 mm.

3. The transport and/or storage container according to one of Claims 1 or 2, wherein the thermal insulation layer (11) is designed with the stipulation that no melting and no decomposition of the γ-shielding jacket (5) or the material of the γ-shielding jacket (5) takes place at an external temperature of 700°C to 900°C, particularly at an external temperature of 800°C or approximately 800°C.

4. The transport and/or storage container according to one of Claims 1 or 3, wherein the thermal insulation layer (11) is arranged between container base (1) and γ-shielding jacket (5) and/or between container lid (3) and γ-shielding jacket (5).

5. The transport and/or storage container according to one of Claims 1 to 4, wherein a plurality of spacers (12) guaranteeing the spacing a between the container component (1, 2, 3) or the container components (1, 2, 3) and the γ-shielding jacket (5) is arranged between the container jacket (2) and/or between the container base (1) and/or between the container lid (3) and the γ-shielding jacket (5) and wherein at least one thermal insulation space and/or at least one thermal insulation material is arranged in the areas between the spacers (12).

6. The transport and/or storage container according to Claim 5, wherein the spacers (12) are connected to at least one planar spacing element and protrude from the planar spacing element, particularly in the direction of the γ-shielding jacket (5) and preferably bear against the γ-shielding jacket (5).

7. The transport and/or storage container according to one of Claims 5 or 6, wherein the planar spacing element bears against the inside or against the internal surface of at least one container component (container jacket (2) and/or container base (1) and/or container lid (3)) at least in certain areas and wherein the spacers (12) protrude out of the planar spacing element in the direction of the γ-shielding jacket (5) and preferably bear against the γ-shielding jacket (5).

8. The transport and/or storage container according to one of Claims 6 or 7, wherein the planar spacing element is a spacing plate or metal plate (13) and wherein the spacers (12) are stamped or bent out of the metal plate (13).

9. The transport and/or storage container according to one of Claims 6 to 8, wherein the spacers (12) bear - particularly by means of spacer tips or by means of spacer maxima - against the γ-shielding jacket (5) and wherein the ratio of the total support area of the spacers (12) to the remaining area of the planar spacing element is at most 1:10, preferably at most 0.5:10 and particularly preferably at most 0.25:10.

10. The transport and/or storage container according to one of Claims 5 to 9, wherein the thermal insulation material between the spacers (12) consists of a gas or essentially of a gas and preferably of air or essentially of air.

11. The transport and/or storage container according to one of Claims 1 to 10, wherein the thermal insulation material between the container jacket (2) and the γ-shielding jacket (5) or between the container components (1, 2, 3) and the γ-shielding jacket (5) consists of at least one fibre material or essentially consists of at least one fibre material.

12. The transport and/or storage container according to Claim 11, wherein the thermal insulation material consists of fibre-cement plates or similar material or essentially of fibre-cement plates or similar material.

13. The transport and/or storage container according to one of Claims 11 or 12, wherein the fibre material has or the fibre-cement plates have a thermal conductivity of 0.3 to 0.5 W/mK and/or a density of 1400 to 1800 kg/m³.

## Revendications

1. Conteneur de transport et/ou de stockage destiné à recevoir des composants radioactifs, (notamment des déchets radioactifs) avec un fond de conteneur (1), une enveloppe de conteneur (2) et un couvercle de conteneur (3, 4), à l'intérieur du conteneur étant placée une enveloppe de blindage γ (5), laquelle enveloppe de blindage γ (5) est constituée de plomb ou essentiellement de plomb, l'enveloppe de blindage γ (5) étant placée avec un écart au moins par rapport à l'enveloppe de conteneur (2) et au moins entre l'enveloppe de conteneur (2) et l'enveloppe de blindage γ (5) étant placée au moins une couche d'isolation (11) thermique, la couche d'isolation (11) thermique étant conçue avec le critère qu'un transfert thermique de la face extérieure du conteneur vers la face intérieure du conteneur soit réduite au moins dans une mesure propre à éviter une fusion et/ou une désintégration de l'enveloppe de blindage γ (5) ou de la matière de l'enveloppe de blindage γ (5) et la couche d'isolation (11) thermique étant établie avec le critère que la couche d'isolation (11) thermique présente un coefficient de transmission thermique de λ/d = de 15 à 25 W/m²K, de préférence de λ/d = 20 W/m²K.

2. Conteneur de transport et/ou de stockage destiné à recevoir des composants radioactifs, (notamment des déchets radioactifs) avec un fond de conteneur (1), une enveloppe de conteneur (2) et un couvercle de conteneur (3, 4), à l'intérieur du conteneur étant placée une enveloppe de blindage γ (5), laquelle enveloppe de blindage γ (5) est constituée de plomb ou essentiellement de plomb, l'enveloppe de blindage γ (5) étant placée avec un écart au moins par rapport à l'enveloppe de conteneur (2) et au moins entre l'enveloppe de conteneur (2) et l'enveloppe de blindage γ (5) étant placée au moins une couche d'isolation (11) thermique" la couche d'isolation (11) thermique étant conçue avec le critère qu'un transfert thermique de la face extérieure du conteneur vers la face intérieure du conteneur soit réduite au moins dans une mesure propre à éviter une fusion et/ou une désintégration de l'enveloppe de blindage γ (5) ou de la matière de l'enveloppe de blindage γ (5) et l'épaisseur ou l'épaisseur radiale de la couche d'isolation (11) thermique étant inférieure à 50 mm, de préférence inférieure à 45 mm et de manière particulièrement préférée inférieure à 40 mm.

3. Conteneur de transport et/ou de stockage selon l'une quelconque des revendications 1 ou 2, la couche d'isolation (11) thermique étant conçue avec le critère qu'à une température extérieure de 700°C à 900°C, notamment à une température extérieure de 800°C ou d'environ 800°C, aucune fusion ou aucune détérioration de l'enveloppe de blindage γ (5) ou de la matière de l'enveloppe de blindage γ (5) n'ait lieu.

4. Conteneur de transport et/ou de stockage selon l'une quelconque des revendications 1 à 3, la couche d'isolation (11) thermique étant placée entre le fond de conteneur (1) et l'enveloppe de blindage γ (5) et/ou entre le couvercle de conteneur (3) et l'enveloppe de blindage γ (5).

5. Conteneur de transport et/ou de stockage selon l'une quelconque des revendications 1 à 4, entre l'enveloppe de conteneur (2) et/ou entre le fond de conteneur (1) et/ou entre le couvercle de conteneur (3) et l'enveloppe de blindage γ (5) étant placée une pluralité d'écarteurs (12) assurant l'écart a entre le composant du conteneur (1, 2, 3) ou les composants du conteneur (1, 2, 3) et l'enveloppe de blindage γ (5) et dans les régions entre les écarteurs (12) étant placé au moins un espace d'isolation thermique et/ou au moins une matière d'isolation thermique.

6. Conteneur de transport et/ou de stockage selon la revendication 5, les écarteurs (12) étant raccordés sur au moins un élément d'écartement plan et saillant hors de l'élément d'écartement plan, notamment en direction de l'enveloppe de blindage γ (5) et étant de préférence adjacents à l'enveloppe de blindage γ (5).

7. Conteneur de transport et/ou de stockage selon l'une quelconque des revendications 5 ou 6, l'élément d'écartement plan étant adjacent au moins par régions à la face intérieure ou à la surface intérieure d'au moins un composant de conteneur (enveloppe de conteneur (2) et/ou fond de conteneur (1) et/ou couvercle de conteneur (3)) et les écarteurs (12) saillant hors de l'élément d'écartement plan en direction de l'enveloppe de blindage γ (5) et étant de préférence adjacents à l'enveloppe de blindage γ (5).

8. Conteneur de transport et/ou de stockage selon l'une quelconque des revendications 6 ou 7, l'élément d'écartement plan étant une tôle d'écartement ou tôle métallique (13) et les écarteurs (12) étant découpés ou pliés hors de la tôle métallique (13).

9. Conteneur de transport et/ou de stockage selon l'une quelconque des revendications 6 à 8, les écarteurs (12) (notamment par les points des écarteurs ou par le maximum des écarteurs) étant adjacents à l'enveloppe de blindage γ (5) et le rapport de l'ensemble de la surface d'appui des écarteurs (12) au reste de la surface de l'élément d'écartement plan étant d'un maximum de 1:10, de préférence de 0,5:10 et de manière particulièrement préférée de 0,25:10.

10. Conteneur de transport et/ou de stockage selon l'une quelconque des revendications 5 à 9, la matière d'isolation thermique entre les écarteurs (12) étant constituée d'un gaz ou essentiellement d'un gaz et préférence d'air ou essentiellement d'air.

11. Conteneur de transport et/ou de stockage selon l'une quelconque des revendications 1 à 10, la matière d'isolation thermique entre l'enveloppe de conteneur (2) et l'enveloppe de blindage γ (5) ou entre les composants du conteneur (1, 2, 3) et l'enveloppe de blindage γ (5) étant constituée d'au moins une matière fibreuse ou essentiellement d'au moins une matière fibreuse.

12. Conteneur de transport et/ou de stockage selon la revendication 11, la matière d'isolation thermique étant constituée de panneaux de fibrociment ou d'une matière similaire ou essentiellement de panneaux de fibrociment ou d'une matière similaire.

13. Conteneur de transport et/ou de stockage selon l'une quelconque des revendications 11 ou 12, la matière fibreuse ou les panneaux de fibrociment présentant une conductibilité thermique de 0,3 à 0,5 W/mK ou une densité de 1400 à 1800 kg/m³.
